# EUROPÄISCHE PATENTSCHRIFT

(11) **EP 1 510 314 B1**
(45) Veröffentlichungstag und Bekanntmachung des Hinweises auf die Patenterteilung: **15.10.2008**
(21) Anmeldenummer: 04019461.5
(22) Anmeldetag: 17.08.2004
(51) Int. Cl.: B28B 13/02

(54) **Verfahren und Vorrichtung zum Herstellen mehrfarbiger Betonsteine**
Process and device for making multi-colour concrete stones
Procédé et appareil pour la fabrication de pierres en béton multicolores

(30) Priorität: 26.08.2003 DE 10339143
(43) Veröffentlichungstag der Anmeldung: 02.03.2005
(73) Patentinhaber: Hess GmbH & Co.KG, 57299 Burbach-Wahlbach (DE)
(72) Erfinder: Krause, Roland, 57299 Burbach (DE)
(74) Vertreter: Sparing Röhl Henseler Patentanwälte European Patent Attorneys

(56) Entgegenhaltungen:
- DE-A1- 19 827 104
- DE-U1- 29 904 566
- US-A- 3 955 907

## Beschreibung

Die Erfindung betrifft ein Verfahren zum Herstellen mehrfarbiger Betonsteine nach dem Oberbegriff des Anspruchs 1 und eine Vorrichtung nach dem Oberbegriff des Anspruchs 7.

Aus DE 198 27 104 C2 ist es bekannt, Betonsteine, etwa Pflastersteine, herzustellen, indem zunächst ein Grundkörper aus Grobbeton gebildet wird, der einseitig mit einer abdeckenden, mehrfarbigen Vorsatzschicht aus Betonmörtel versehen wird. Hierbei wird der Grobbeton in ein Formwerkzeug eingefüllt und durch Rütteln und/oder Pressen im Formwerkzeug verdichtet. Der dann verbliebene Raum wird mit Betonmörtel aufgefüllt, der ebenfalls verdichtet wird. Hierbei ist vorgesehen, zur Ausbildung der Vorsatzschicht verschieden eingefärbte Schichten übereinander in einem Behälter anzuordnen, wobei Teile hiervon gleichzeitig abwärts fallen und auf einen Prallkörper treffen, wonach sie entlang eines Umlenkbogens geführt, miteinander vermischt und auf den Grobbeton als mehrfarbiger Betonmörtel aufgebracht werden, wo der Betonmörtel eine marmorierte Vorsatzschicht bildet. Dies hat jedoch den Nachteil, daß sich bereits die anfänglichen Schichten im Behälter und späterhin auf ihrem Weg in das Formwerkzeug unkontrolliert mischen können. Hierdurch ergibt sich ein Problem, wenn beispielsweise bereits gepflasterte Flächen erweitert werden sollen, dann die Betonsteine nicht farbgerecht nachproduzierbar sind.

Um die Reproduzierbarkeit von farbigen Betonsteinen zu verbessern, ist es aus DE 299 04 566 U1 bekannt, anstelle von Betonmörtel-Schichten unterschiedlicher Einfärbung in einem Behälter mehrere, nebeneinander befindliche Silos für jeweils einen Betonmörtel mit einer einheitlichen Einfärbung zu verwenden, wobei die Silos am unteren Ende unabhängig voneinander geöffnet werden können, damit der Betonmörtel von einem Füllwagen aufgenommen werden kann, aus dem er in das Formwerkzeug gelangt. Abgesehen davon, daß dies zu einem erhöhten maschinellen Aufwand führt, können unkontrollierbare Vermischungen von unterschiedlich gefärbtem Betonmörtel im Füllwagen auftreten, wenn eingefüllt wird und wenn der Füllwagen hin- und herfährt. Außerdem sind die Taktzeiten relativ gering, weil die Verfahrgeschwindigkeit des Füllwagens zum Vermindern der Neigung zum Vermischen relativ gering gehalten werden muß.

Aus US 3 955 907 ist es bekannt, einen aus zwei Kammern bestehenden Verteiler für Betonmörtel unterschiedlicher Kömung vorzusehen, wobei aus den Kammern die Betonmörtel in einen verfahrbaren Füllwagen gefüllt und mit diesem bis über ein Formwerkzeug verfahren werden, um in letzteres hinein zu fallen. Die Kammern des Verteilers sind in Verfahrrichtung des Füllwagens hintereinander angeordnet, wobei die hintere Kammer im Mittelbereich bis unter die vordere Kammer verlängert und dort nach unten offen ist, wobei eine sich in Verfahrrichtung des Füllwagens erstreckende Förderschnecke in dieser Verlängerung vorgesehen ist, um Betonmörtel aus der hinteren Kammer in den mittleren Bereich des Füllwagen zu füllen. Dadurch soll sich eine dreischichtige Steinstruktur ergeben, die dann mittig geteilt wird, um zwei Steine jeweils mit einerfeinkörnigen Oberfläche zu erhalten. Die feinkömige Mittelschicht ist relativ dick auszuführen, da Vermischungen mit dem grobkörnigeren Material nicht vermieden werden können, zumal zwei freie Fallstrecken vorgesehen sind.

Aufgabe der Erfindung ist es, ein Verfahren zum Herstellen von Betonsteinen nach dem Oberbegriff des Anspruchs 1 und eine Vorrichtung zum Herstellen von Betonsteinen nach dem Oberbegriff des Anspruchs 7 zu schaffen, die es ermöglichen, mehrfarbige Betonsteine reproduzierbar ohne großen maschinellen Aufwand herzustellen.

Diese Aufgabe wird durch die Merkmalskombination des Anspruchs 1 bzw. 7 gelöst.

Indem zum Herstellen mehrfarbiger Betonsteine aus einem Silo eingefärbter Betonmörtel in einen Füllwagen gefüllt, der Füllwagen bis über ein Formwerkzeug für die Betonsteine verfahren und das Formwerkzeug mit Betonmörtel aus dem Füllwagen aufgefüllt wird, wonach der Füllwagen zurückgefahren und der im Formwerkzeug befindliche Betonmörtel verdichtet wird, wobei in mindestens einen zusätzlichen Aufnahmeraum des Füllwagens anders eingefärbter Betonmörtel eingefüllt und über wenigstens eine nach einem vorgegebenen Ablauf drehend angetriebene Verteilerwalze in das Formwerkzeug eingebracht wird, wird es ermöglicht, mehrfarbige Betonsteine in sehr hohem Maße farbgerecht reproduzierbar herzustellen, ohne daß unkontrollierbare Vermischungen der verschieden eingefärbten Betonmörtelmassen stattfinden. Durch Speicherung der entsprechenden Daten ist es dann ohne weiteres möglich, auch nachträglich etwa zur Erweiterung von gepflasterten Bereichen hierfür dazu farblich passende Pflastersteine herzustellen.

Da zum Herstellen der Betonsteine erdfeuchter Betonmörtel verwendet wird, dichtet die Verteilerwalze den Auslaß des zusätzlichen Aufnahmeraums des Füllwagens nach unten hin praktisch ab. Durch Drehen der Verteilerwalze wird aber der darüber befindliche erdfeuchte Betonmörtel nach unten in das Formwerkzeug gefördert, und zwar entsprechend der Drehgeschwindigkeit der Verteilerwalze, die entsprechend in Abhängigkeit vom Verfahrweg des Füllwagens, der als solcher gemessen und als Steuergröße verwendet werden kann, gesteuert werden kann, und entsprechend der Fahrgeschwindigkeit und der Fahrrichtung des Füllwagens.

Der maschinelle Aufwand ist relativ gering, der Maschinenrahmen, der Silo und der Füllwagen bleiben größenmäßig unverändert und werden lediglich unterteilt, d.h. der Silo wird zumindest in Richtung des Verfahrwegs des Füllwagens durch wenigstens eine Zwischenwand in wenigstens zwei Aufnahmeräume für Betonmörtel unterteilt, die jeweils mit einem unterseitigen, verschließbaren Auslaß versehen sind, wobei der Füllwagen in Richtung seines Verfahrwegs in eine entsprechende Anzahl von nach unten offenen Aufnahmeräumen unterteilt ist, von denen wenigstens einer auslaßseitig eine antreibbare Verteilerwalze aufweist.

Die Aufnahmeräume des Füllwagens können sämtlich oder in einer bestimmten Auswahl auslaßseitig mit einer Verteilerwalze, gegebenenfalls mit einer gemeinsamen Verteilerwalze versehen sein. Bei getrennten Verteilerwalzen können diese auch mit unterschiedlicher Drehgeschwindigkeit betrieben werden. Die Verteilerwalzen können in beiden Richtungen drehbar vorgesehen sein.

Weitere Ausgestaltungen der Erfindung sind der nachfolgenden Beschreibung und den Unteransprüchen zu entnehmen.

Die Erfindung wird nachstehend anhand von in den beigefügten Abbildungen dargestellten Ausführungsbeispielen näher erläutert.
Fig. 1 zeigt schematisiert und ausschnittweise eine Vorrichtung zum Herstellen mehrfarbiger Betonsteine in Seitenansicht und teilweise aufgeschnitten.
Fig. 2 zeigt vergrößert einen Füllwagen der Vorrichtung von Fig. 1.
Fig. 3a bis 3c zeigen schematisch in Draufsicht verschiedene Möglichkeiten der Unterteilung eines Silos der Vorrichtung von Fig. 1.
Fig. 4 zeigt eine Anordnung von zwei Verteilerwalzen der Vorrichtung von Fig. 1.
Fig. 5a bis 5d zeigen ausschnittweise unterschiedliche Ausführungsformen einer Verteilerwalze der Vorrichtung von Fig. 1.

Die in Fig. 1 dargestellte Vorrichtung zum Herstellen mehrfarbiger Betonsteine umfaßt einen Silo 1, der, wie in den Fig. 3a bis 3c dargestellt, durch vertikale Trennwände 2a, 2b in verschiedene, nach unten trichterförmig zulaufende Aufnahmeräume 3a, 3b unterteilt ist.

So gibt es im einfachsten Fall von Fig. 3a eine Trennwand 2a und zwei hintereinander angeordnete, gleich oder - wie dargestellt - unterschiedlich große Aufnahmeräume 3a, 3b. Gemäß Fig. 3b sind die beiden Aufnahmeräume 3a, 3b von Fig. 3a nochmals durch senkrecht zur Trennwand 2a verlaufende Trennwände 2b unterteilt. Die hierdurch benachbart zur Trennwand 2a gebildeten Aufnahmeräume 3a bzw. 3b sind gleich oder auch - wie dargestellt - unterschiedlich groß. Gemäß Fig. 3c sind drei Aufnahmeräume 3b nebeneinander vorgesehen, die ebenfalls gleich oder unterschiedlich groß sein können. - Andere Aufteilungen sind möglich.

Jeder Aufnahmeraum 3a, 3b dient zur Aufnahme eines Betonmörtels mit anderer Farbe, so daß die Massen aus Betonmörtel unterschiedlicher Farbe nach Farbe getrennt voneinander aufgenommen werden.

Die Aufnahmeräume 3a, 3b besitzen unterseitig eine am Silo 1 angelenkte, verschwenkbare Klappe 4 zum Öffnen der Aufnahmeräume 3a bzw. 3b zu einem oben und unten offenen Füllwagen 5 hin, der über ein Tischblech 6 zwischen einer Stellung unter dem Auslaß des Silos 1 und einer Stellung über einem auf einer Fertigungsunterlage 7 befindlichen Formwerkzeug 8 für die Betonsteine verfahrbar ist. Die Klappen 4 lassen sich beispielsweise jeweils über einen hydraulischen - oder wie dargestellt - elektromotorischen, ein Gestänge umfassenden Antrieb 9 in eine Offenstellung verschwenken, so daß in den Aufnahmeräumen 3a, 3b enthaltener, erdfeuchter Betonmörtel in den Füllwagen 5 fallen kann.

In der dargestellten Ausführungsform ist der Füllwagen 5 für ein Silo 1 mit einer Unterteilung gemäß Fig. 3a konzipiert, wonach ein größerer Aufnahmeraum 3a und ein kleinerer Aufnahmeraum 3b in Verfahrrichtung des Füllwagens 5 hintereinander angeordnet vorgesehen sind (die Aufnahmeräume 3a und 3b dienen zur Aufnahme von unterschiedlich, beispielsweise rot und gelb eingefärbten Massen aus Betonmörtel). Dementsprechend besitzt der Füllwagen 5 in seiner Verfahrrichtung hintereinander einen größeren Aufnahmeraum 10 und einen kleineren Aufnahmeraum 11. Durch Öffnung der entsprechenden Klappen 4 gelangt der Betonmörtel farblich getrennt in die Aufnahmeräume 10, 11 des Füllwagens 5.

Bei der dargestellten Ausführungsform des Füllwagens 5 ist der Aufnahmeraum 11 kleiner als der Aufnahmeraum 10 und trichterförmig zu einer bodenseitig im Aufnahmeraum 11 angeordneten Verteilerwalze 12 hin ausgebildet. Die Verteilerwalze 12 verläuft mit ihrer Achse quer zur Bewegungsrichtung des Füllwagens 5 und dichtet den Aufnahmeraum 11 nach unten hin praktisch ab.

Der Zulaufbereich für Betonmörtel zur Verteilerwalze 12 hin ist zweckmäßigerweise durch entsprechende, in Achsrichtung der Verteilerwalze 12 sich erstreckende, über der Verteilerwalze 12 angeordnete Leisten 13 weitertrichterförmig verengt. Auch unterhalb der Verteilerwalze 12 kann ein- oder beidseitig in Achsrichtung der Verteilerwalze 12 eine den Auslaßbereich des Aufnahmeraums 11 verengende Leiste 14 durchgehend oder abschnittweise (vgl. insbesondere Fig. 4) vorgesehen sein. Ferner ist es zweckmäßig, wenn der Aufnahmeraum 11 ein separates, an dem übrigen Teil des Füllwagens 5 befestigbares Gehäuses 15 aufweist, so daß letzteres auswechselbar ist.

Auch kann der Aufnahmeraum 10 mit einer oder mehreren, mit ihrer Achse quer zur Bewegungsrichtung des Füllwagens 5 verlaufenden Verteilerwalzen 12 versehen sein, d.h. die einzelnen Aufnahmeräume 10, 11 des Füllwagens 5 können eigene Verteilerwalzen 12 aufweisen. Im dargestellten Ausführungsbeispiel ist der Aufnahmeraum 10 allerdings zum Tischblech 6 hin einfach offen.

Wenn der Silo 1 durch Trennwände 2b weiter unterteilt ist, können auch die Aufnahmeräume 10, 11 des Füllwagens 5 entsprechend durch sich in dessen Verfahrrichtung erstreckende Trennwände unterteilt sein, wobei die Verteilerwalzen 12 von in Richtung quer zum Verfahrweg des Füllwagens 5 benachbarten Aufnahmeräumen 10,11 eigene odereine gemeinsame Verteilerwalze 12 aufweisen können. Jedoch ist es auch möglich und bevorzugt, im Füllwagen 5 keine Trennwände entsprechend den Trennwänden 2b des Silos 1 vorzusehen, damit sich ein Übergangsbereich zwischen entsprechend benachbarten Farben infolge Vermischung ergibt, wenn nach Öffnen der gemeinsamen Klappe 4 für die Aufnahmeräume 3a die gefärbten Betonmörtel in den Füllwagen 5 gelangen. Trotzdem können auch dann in Richtung quer zum Verfahrweg des Füllwagens 5 für Betonmörtel jeder der vorgesehenen Farben entsprechend der Unterteilung des Silos 1 getrennte Verteilerwalzen 12 vorgesehen sein, obwohl dann eine gemeinsame Verteilerwalze 12 hierfür bevorzugt ist.

Die bzw. jede Verteilerwalze 12 ist mit einem zweckmäßigerweise elektromotorischen Antrieb 16 versehen, der mit einer entsprechenden Steuerung 17 gekoppelt ist. Insbesondere wird hierbei aus Platzgründen ein innerhalb der Verteilerwalze 12 liegender Antrieb 16 verwendet.

Da zum Herstellen der Betonsteine erdfeuchter Betonmörtel verwendet wird, dichtet die Verteilerwalze 12 den Auslaß des zusätzlichen Aufnahmeraums 11 des Füllwagens 5 nach unten hin praktisch ab. Durch Drehen der Verteilerwalze 12 wird aber der darüber befindliche erdfeuchte Betonmörtel nach unten in das Formwerkzeug 8 gefördert, wenn sich der Füllwagen 5 über dem Formwerkzeug 8 befindet. Dies geschieht entsprechend der Drehgeschwindigkeit und Drehrichtung der Verteilerwalze 12, die entsprechend in Abhängigkeit vom Verfahrweg des Füllwagens 5 (d.h. der Position des Füllwagens 5 zum Formwerkzeug 8), der als solcher gemessen und als Steuergröße verwendet werden kann, gesteuert werden kann.

Bei dem dargestellten Ausführungsbeispiel wird entsprechend der Drehgeschwindigkeit und Drehrichtung der Verteilerwalze 12 sowie der Fahrgeschwindigkeit des Füllwagens 5 der in dem Aufnahmeraum 11 enthaltene Betonmörtel mit einer bestimmten Farbe insbesondere bei der Rückfahrt des Füllwagens 5, nachdem das Formwerkzeug 8 zuvor mit Betonmörtel einer anderen Farbe aus dem Aufnahmeraum 10 gefüllt wurde, gesteuert aufgebracht, so daß sich ein vorbestimmtes Farbmuster ergibt. Aber auch schon bei der Hinfahrt kann gegebenenfalls entsprechender Betonmörtel mittels der Verteilerwalze eingebracht werden.

Bis zur Einbringung der unterschiedlich eingefärbten Betonmörtel in das Formwerkzeug 8 werden diese im Füllwagen 5 getrennt voneinander aufgenommen, so daß sie sich insoweit nicht miteinander vermischen können.

Zweckmäßigerweise wird das Formwerkzeug 8 zunächst mittels eines weiteren Füllwagens mit Grobbeton gefüllt, der durch Rütteln und/oder Pressen im Formwerkzeug 8 verdichtet wird, wonach eine Vorsatzschicht aus farbigem Betonmörtel mittels des Füllwagens 5 aufgebracht wird, die bereits während des Aufbringens vorverdichtet werden kann. - Anschließend entformt man die Betonsteine, indem man sie mittels eines Stempels niederhält und das Formwerkzeug 8 hochzieht, so daß die gebildeten Betonsteine auf der Fertigungsunterlage 7 verbleiben.

In den Aufnahmeräumen 3a und/oder 3b können auch übereinander angeordnete Schichten von unterschiedlich eingefärbten Massen von Betonmörtel eingebracht werden, wodurch in Zwischenbereichen Mischfarben erhalten werden können.

Wie in Fig. 5a dargestellt ist, kann die Verteilerwalze 12 durchgehende, sich in Axialrichtung über die gesamte Länge der Verteilerwalze 12 erstreckende und zueinander beabstandet angeordnete, gleichmäßig über den Umfang der Verteilerwalze 12 verteilte, sich auswärts erstreckende Stege 18 aufweisen, die den darüber befindlichen Betonmörtel mitnehmen und entsprechend über das Formwerkzeug 8 verteilen.

Wie in Fig. 5b dargestellt, können die Stege 18 aber auch wendelförmig entlang des Umfangs der Verteilerwalze 12 verlaufen. Wie in Fig. 5c dargestellt, sind die Stege 18 axial auf der Verteilerwalze 12 befestigt, wobei die Stege 18 sich in axialer Richtung in ihrer Dicke verbreiternd, d.h. axial keilförmig ausgebildet sind. Wie in Fig. 5d dargestellt, sind die Stege 18 in axialer Richtung in ihrer Breite wellenförmig ausgebildet, wobei bei dem dargestellten Ausführungsbeispiel eine Seite der Stege 18 gerade und die andere gewellt ist, so daß sich eine entsprechende wellenförmige Dickenänderung über die Länge der Stege 18 ergibt.

Die Radialerstreckung der Stege 18 ist gleichbleibend.

Wie in Fig. 4 dargestellt, können die benachbart und koaxial zueinander angeordneten Verteilerwalzen 12 auch unterschiedlich mit Stegen 18 bestückt sein.

## Patentansprüche

1. Verfahren zum Herstellen mehrfarbiger Betonsteine, bei dem aus einem Silo (1) eingefärbter Betonmörtel in einen ersten Aufnahmeraum (10) eines Füllwagens (5) gefüllt, der Füllwagen (5) bis über ein Formwerkzeug (8) für die Betonsteine verfahren und das Formwerkzeug (8) mit Betonmörtel aus dem Füllwagen (5) aufgefüllt wird, wonach der Füllwagen (5) zurückgefahren und der im Formwerkzeug (8) befindliche Betonmörtel verdichtet wird, **dadurch gekennzeichnet, daß** in mindestens einen zusätzlichen zweiten Aufnahmeraum (11) des Füllwagens (5) anders farbiger Betonmörtel eingefüllt, der auf den aus dem ersten Aufnahmeraum (10) stammenden Betonmörtel mittels wenigstens einer nach einem vorgegebenen Ablauf drehend angetriebenen, quer zum Verfahrweg des Füllwagens (5) sich erstreckenden Verteilerwalze (12) in das Formwerkzeug (8) eingebracht wird.

2. Verfahren nach Anspruch 1, **dadurch gekennzeichnet, daß** die wenigstens eine Verteilerwalze (12) während des Zurückfahrens des Füllwagens (5) gedreht wird.

3. Verfahren nach Anspruch 1 oder 2, **dadurch gekennzeichnet, daß** die Drehzahl der Verteilerwalze (12) abhängig vom Verfahrweg des Füllwagens (5) gesteuert wird.

4. Verfahren nach einem der Ansprüche 1 bis 3, **dadurch gekennzeichnet, daß** die Drehzahl der Verteilerwalze (12) abhängig von der Verfahrgeschwindigkeit des Füllwagens (5) gesteuert wird.

5. Verfahren nach einem der Ansprüche 1 bis 4, **dadurch gekennzeichnet, daß** in wenigstens einem Aufnahmeraum (3a, 3b) des Silos (1) unterschiedlich gefärbte Schichten aus Betonmörtel angeordnet werden.

6. Verfahren nach einem der Ansprüche 1 bis 5, **dadurch gekennzeichnet, daß** das Formwerkzeug (8) zunächst mit Grobbeton gefüllt wird, der verdichtet wird, wonach das Formwerkzeug (8) mit eingefärbten Betonmörtel aufgefüllt wird.

7. Vorrichtung zum Herstellen mehrfarbiger Betonsteine, mit einem Silo (1) mit einem unterseitigen Auslaß für Betonmörtel und einem unterseitig offenen Füllwagen (5), der über ein Tischblech (6) zwischen einer Stellung unter dem Auslaß des Silos (1) und einer Stellung über einem Formwerkzeug (8) für die Betonsteine verfahrbar ist, **dadurch gekennzeichnet, daß** der Silo (1) in Richtung quer zum Verfahrweg des Füllwagens (5) durch wenigstens eine Zwischenwand (2a, 2b) in wenigstens zwei Aufnahmeräume (3a, 3b) für Beton mörtel unterteilt ist, die jeweils mit einem unterseitigen verschließbaren Auslaß versehen sind, wobei der Füllwagen (5) in eine entsprechende Anzahl von entsprechend angeordneten, nach unten offenen Aufnahmeräumen (10, 11) quer zu seinem Verfahrweg unterteilt ist, von denen wenigstens einer auslaßseitig eine sich quer zum Verfahrweg des Füllwagens (5) erstreckende, antreibbare Verteilerwalze (12) aufweist.

8. Vorrichtung nach Anspruch 7, **dadurch gekennzeichnet, daß** der Silo (1) in Richtung des Verfahrwegs des Füllwagens (5) durch wenigstens eine Zwischenwand (2b) unterteilt ist.

9. Vorrichtung nach Anspruch 7 oder 8, **dadurch gekennzeichnet, daß** die Verteilerwalze (12) in Abhängigkeit vom Verfahrweg des Füllwagens (5) antreibbar ist.

10. Vorrichtung nach einem der Ansprüche 7 bis 9, **dadurch gekennzeichnet, daß** die Verteilerwalze (12) in Abhängigkeit von der Verfahrgeschwindigkeit des Füllwagens (5) antreibbar ist.

11. Vorrichtung nach einem der Ansprüche 7 bis 10, **dadurch gekennzeichnet, daß** bei Vorhandensein mehrerer Verteilerwalzen (12) diese unabhängig voneinander antreibbar sind.

12. Vorrichtung nach einem der Ansprüche 7 bis 11, **dadurch gekennzeichnet, daß** die wenigstens eine Verteilerwalze (12) in beiden Drehrichtungen antreibbar ist.

13. Vorrichtung nach einem der Ansprüche 7 bis 12, **dadurch gekennzeichnet, daß** quer zum Verfahrweg des Füllwagens (5) benachbarte Aufnahmeräume (10, 11) des Füllwagens (5) gemeinsam oder getrennt antreibbare Verteiterwalzen (12) aufweisen.

14. Vorrichtung nach einem der Ansprüche 7 bis 13, **dadurch gekennzeichnet, daß** die Aufnahmeräume (10, 11) des Füllwagens (5) zumindest teilweise in auswechselbaren, Verteilerwalzen (12) tragenden Gehäusen (15) ausgebildet sind.

15. Vorrichtung nach einem der Ansprüche 7 bis 14, **dadurch gekennzeichnet, daß** der Eintrittsbereich für Betonmörtel zur Verteilerwalze (12) verengt ist.

16. Vorrichtung nach einem der Ansprüche 7 bis 15, **dadurch gekennzeichnet, daß** die Verteilerwalze (12) sich über deren Länge und auswärts erstreckende Stege (18) aufweist.

17. Vorrichtung nach Anspruch 16, **dadurch gekennzeichnet, daß** die Stege (18) gerade sind.

18. Vorrichtung nach Anspruch 16 oder 17, **dadurch gekennzeichnet, daß** die Stege (18) zur Radialrichtung bezüglich der Verteilerwalze (12) mit variierender Neigung verlaufen.

19. Vorrichtung nach Anspruch 16, **dadurch gekennzeichnet, daß** die Stege (18) wendelförmig entlang des Umfangs der Verteilerwalze (12) verlaufen.

## Claims

1. Method of producing multicoloured concrete blocks, in which method coloured concrete mortar is poured from a silo (1) into a first receiving space (10) of a filling carriage (5), the filling carriage (5) is traversed across a moulding tool (8) for the concrete blocks, and the moulding tool (8) is filled with concrete mortar from the filling carriage (5), after which the filling carriage (5) is returned and the concrete mortar located in the moulding tool (8) is compacted, **characterized in that** concrete mortar of different colour is poured into at least one additional second receiving space (11) of the filling carriage (5), which concrete mortar is introduced into the moulding tool (8) onto the concrete mortar originating from the first receiving space (10) by means of at least one distributing roller (12) rotationally driven in accordance with a predetermined discharge and extending transversely to the displacement stroke of the filling carriage (5).

2. Method according to Claim 1, **characterized in that** the at least one distributing roller (12) is rotated during the return motion of the filling carriage (5).

3. Method according to Claim 1 or 2, **characterized in that** the rotary speed of the distributing roller (12) is controlled as a function of the displacement stroke of the filling carriage (5).

4. Method according to one of Claims 1 to 3, **characterized in that** the rotary speed of the distributing roller (12) is controlled as a function of the displacement speed of the filling carriage (5).

5. Method according to one of Claims 1 to 4, **characterized in that** differently coloured layers of concrete mortar are arranged in at least one receiving space (3a, 3b) of the silo (1).

6. Method according to one of Claims 1 to 5, **characterized in that** the moulding tool (8) is first of all filled with coarse concrete, which is compacted, after which the moulding tool (8) is filled with coloured concrete mortar.

7. Apparatus for producing multicoloured concrete blocks, having a silo (1) with an underside outlet for concrete mortar and a filling carriage (5) which is open at the bottom and can be traversed over a table top (6) between a position under the outlet of the silo (1) and a position above a moulding tool (8) for the concrete blocks, **characterized in that** the silo (1) is subdivided into at least two receiving spaces (3a, 3b) for concrete mortar transversely to the displacement stroke of the filling carriage (5) by at least one partition wall (2a, 2b), these receiving spaces (3a, 3b) each being provided with an underside closable outlet, the filling carriage (5) being subdivided transversely to its displacement stroke into a corresponding number of correspondingly arranged receiving spaces (10, 11), which are open at the bottom and of which at least one has on the outlet side a drivable distributing roller (12) extending transversely to the displacement stroke of the filling carriage (5).

8. Apparatus according to Claim 7, **characterized in that** the silo (1) is subdivided in the direction of the displacement stroke of the filling carriage (5) by at least one partition wall (2b).

9. Apparatus according to Claim 7 or 8, **characterized in that** the distributing roller (12) can be driven as a function of the displacement stroke of the filling carriage (5).

10. Apparatus according to one of Claims 7 to 9, **characterized in that** the distributing roller (12) can be driven as a function of the displacement speed of the filling carriage (5).

11. Apparatus according to one of Claims 7 to 10, **characterized in that**, if there are a plurality of distributing rollers (12), said distributing rollers (12) can be driven independently of one another.

12. Apparatus according to one of Claims 7 to 11, **characterized in that** the at least one distributing roller (12) can be driven in both directions of rotation.

13. Apparatus according to one of Claims 7 to 12, **characterized in that** receiving spaces (10, 11) of the filling carriage (5) which are adjacent transversely to the displacement stroke of the filling carriage (5) have distributing rollers (12) which can be driven together or separately.

14. Apparatus according to one of Claims 7 to 13, **characterized in that** the receiving spaces (10, 11) of the filling carriage (5) are formed at least partly in interchangeable housings (15) carrying distributing rollers (12).

15. Apparatus according to one of Claims 7 to 14, **characterized in that** the inlet region for concrete mortar is narrowed towards the distributing roller (12).

16. Apparatus according to one of Claims 7 to 15, **characterized in that** the distributing roller (12) has webs (18) extending over its length and outwards.

17. Apparatus according to Claim 16, **characterized in that** the webs (18) are straight.

18. Apparatus according to Claim 16 or 17, **characterized in that** the webs (18) run with varying inclination to the radial direction relative to the distributing roller (12).

19. Apparatus according to Claim 16, **characterized in that** the webs (18) run helically along the circumference of the distributing roller (12).

## Revendications

1. Procédé permettant de fabriquer des agglomérés de béton multicolores, dans lequel le mortier de béton coloré issu d'un silo (1) est introduit dans un premier espace de réception (10) d'un chariot de remplissage (5), le chariot de remplissage (5) est déplacée jusqu'à un moule de formage (8) destiné aux agglomérés de béton, et le moule de formage (8) est rempli de mortier de béton issu du chariot de remplissage (5), après quoi le chariot de remplissage (5) revient en place et le mortier de béton se trouvant dans le moule de formage (8) est compacté, **caractérisé en ce que** du mortier de béton ayant une autre couleur est introduit au moins dans un deuxième espace de réception (11) supplémentaire du chariot de remplissage (5), lequel mortier de béton est introduit dans le moule de formage (8), au-dessus du mortier de béton issu du premier espace de réception (10), à l'aide d'un rouleau régulateur (12), entraîné en rotation à une vitesse d'avancement prédéfinie, s'étendant transversalement à la trajectoire de déplacement du chariot de remplissage (5).

2. Procédé selon la revendication 1, **caractérisé en ce que** le au moins un rouleau régulateur (12) est amené à tourner pendant le retour du chariot de remplissage (5).

3. Procédé selon la revendication 1 ou 2, **caractérisé en ce que** la vitesse de rotation du rouleau régulateur (12) est commandée en fonction de la trajectoire de déplacement du chariot de remplissage (5).

4. Procédé selon l'une quelconque des revendications 1 à 3, **caractérisé en ce que** la vitesse de rotation du rouleau régulateur (12) est commandée en fonction de la vitesse de déplacement du chariot de remplissage (5).

5. Procédé selon l'une quelconque des revendications 1 à 4, **caractérisé en ce que**, dans au moins un espace de réception (3a, 3b) du silo (1), sont disposées des couches colorées différemment de mortier de béton.

6. Procédé selon l'une quelconque des revendications 1 à 5, **caractérisé en ce que** le moule de formage (8) est tout d'abord rempli de béton brut, qui est compacté, après quoi le moule de formage (8) est rempli de mortier de béton coloré.

7. Dispositif permettant de fabriquer des agglomérés de béton multicolores, comportant un silo (1) avec une évacuation du côté inférieur pour le mortier de béton et un chariot de remplissage (5) ouverte du côté inférieur, qui peut se déplacer au-dessus d'un plateau de table (6) entre une position en dessous de l'évacuation du silo (1) et une position au-dessus d'un moule de formage (8) destiné aux agglomérés de béton, **caractérisé en ce que** le silo (1) est subdivisé, dans la direction transversale à la trajectoire de déplacement du chariot de remplissage (5), par au moins une paroi intermédiaire (2a, 2b), en au moins deux espaces de réception (3a, 3b) destinés au mortier de béton, qui sont respectivement dotés d'une évacuation pouvant être refermée du côté inférieur, moyennant quoi le chariot de remplissage (5) est subdivisée en un nombre correspondant d'espaces de réception (10, 11) disposés de manière correspondante, ouverts vers le bas, transversalement à sa trajectoire de déplacement, dont au moins l'un présente, du côté évacuation, un rouleau régulateur (12) s'étendant transversalement à la trajectoire de déplacement du chariot de remplissage (5), et pouvant être entraîné.

8. Dispositif selon la revendication 7, **caractérisé en ce que** le silo (1) est subdivisé, dans la direction de la trajectoire de déplacement du chariot de remplissage (5), par au moins une paroi intermédiaire (2b).

9. Dispositif selon la revendication 7 ou 8, **caractérisé en ce que** le rouleau régulateur (12) peut être entraîné en fonction de la trajectoire de déplacement du chariot de remplissage (5).

10. Dispositif selon l'une quelconque des revendications 7 à 9, **caractérisé en ce que** le rouleau régulateur (12) peut être entraîné en fonction de la vitesse de déplacement du chariot de remplissage (5).

11. Dispositif selon l'une quelconque des revendications 7 à 10, **caractérisé en ce que**, en présence de plusieurs rouleaux régulateurs (12), ceux-ci peuvent être entraînés indépendamment les uns des autres.

12. Dispositif selon l'une quelconque des revendications 7 à 11, **caractérisé en ce que** le au moins un rouleau régulateur (12) peut être entraîné dans les deux sens de rotation.

13. Dispositif selon l'une quelconque des revendications 7 à 12, **caractérisé en ce que** les espaces de réception (10, 11) voisins du chariot de remplissage (5), transversalement à la trajectoire de déplacement du chariot de remplissage (5), présentent des rouleaux régulateurs (12) pouvant être entraînés en commun ou séparément.

14. Dispositif selon l'une quelconque des revendications 7 à 13, **caractérisé en ce que** les espaces de réception (10, 11) du chariot de remplissage (5) sont configurés au moins en partie sous la forme de boîtiers (15) interchangeables, supportant les rouleaux régulateurs (12).

15. Dispositif selon l'une quelconque des revendications 7 à 14, **caractérisé en ce que** la zone d'entrée du mortier est rétrécie vers le rouleau régulateur (12).

16. Dispositif selon l'une quelconque des revendications 7 à 15, **caractérisé en ce que** le rouleau régulateur (12) présente des entretoises (18) s'étendant sur sa longueur et vers l'extérieur.

17. Dispositif selon la revendication 16, **caractérisé en ce que** les entretoises (18) sont rectilignes.

18. Dispositif selon la revendication 16 ou 17, **caractérisé en ce que** les entretoises (18) présentent une inclinaison variable en termes de direction radiale par rapport au rouleau régulateur (12).

19. Dispositif selon la revendication 16, **caractérisé en ce que** les entretoises (18) s'étendent de manière hélicoïdale sur l'étendue du rouleau régulateur (12).
